# EUROPÄISCHE PATENTSCHRIFT

(11) **EP 3 874 102 B1**
(45) Veröffentlichungstag und Bekanntmachung des Hinweises auf die Patenterteilung: **15.05.2024**
(21) Anmeldenummer: 19797250.8
(22) Anmeldetag: 30.10.2019
(51) Int. Cl.: E04H 15/20, A62B 1/22, B63C 9/04, A63B 5/11, A63B 6/02

(54) **PNEUMATISCHE NOTFALLVORRICHTUNG MIT SCHLAUCHGERÜST UND PLANE**
PNEUMATIC EMERGENCY APPARATUS HAVING A TUBULAR FRAME AND A TARPAULIN
DISPOSITIF D'URGENCE PNEUMATIQUE COMPRENANT UN CADRE TUBULAIRE ET UNE BÂCHE

(30) Priorität: 30.10.2018 DE 102018127121
(43) Veröffentlichungstag der Anmeldung: 08.09.2021
(73) Patentinhaber: Vetter GmbH, 53909 Zülpich (DE)
(72) Erfinder: GEUENICH, Pascal, 53909 Zülpich (DE); SCHNICKE, Wilhelm, 53902 Bad Münstereifel (DE)
(74) Vertreter: Patentanwälte Bauer Vorberg Kayser
(86) Internationale Anmeldenummer: PCT/EP2019/079594
(87) Internationale Veröffentlichungsnummer: WO 2020/089266

(56) Entgegenhaltungen:
- FR-A1- 2 305 553
- GB-A- 2 190 408
- KR-A- 20180 075 129
- US-A- 6 029 404
- US-B1- 8 011 986

## Beschreibung

Die Erfindung bezieht sich auf ein Notfallgerät bzw. eine Notfallvorrichtung mit einem pneumatischen Schlauchgerüst und einer von diesem getragenen Plane. Sie bezieht sich weiterhin auf ein Verfahren zur Überwachung des Luftdrucks in einem derartigen pneumatischen Notfallgerät, insbesondere einem Schlauchgerüst. Unter Notfallgerät werden dabei Sprungkissen, Rettungszelte oder Notfallwannen verstanden. Es ist jeweils das Schlauchgerüst, das die tragende Struktur liefert. Die Plane ist dafür vorgesehen, das Schlauchgerüst zumindest teilweise zu umhüllen. Sie wird vom Schlauchgerüst getragen. Bei einem Sprungkissen bildet sie unter anderem diejenige Fläche, auf die eine Person springen kann. Bei einem Rettungszelt bildet die Plane zumindest das Dach, in der Regel auch die Wände. Bei einer Notfallwanne bildet sie den flüssigkeitsdichten Belag einer Wanne aus.

Zum Stand der Technik für Rettungszelte wird auf DE 100 29 897 A1; DE 198 42 911 A1 und DE 198 42 887 A1 verwiesen. Zum Stand der Technik für pneumatische Sprungrettungsgeräte, auch Sprungkissen genannt, wird auf DE 10 324 138 B4 DE 39 37 399 A1, DE 35 16 676 A1, DE 100 29 193 B4 sowie DIN 14 151 verwiesen. Notfallwannen werden auch pneumatische auf Fangbehälter und -wannen genannt, sie werden von der Anmelderin angeboten. Zu den Rettungszelten gehören auch Duschzelte usw., siehe US 4 171 595 A. Ferner sei auf die KR 2018 0075129 A in Bezug auf ein Sprungkissen, die GB 2 190 408 A, die FR 2 305 553 A1, und US 8 011 986 B1 in Bezug auf aufblasbare Zelte hingewiesen.

Notfallgeräte der hier in Rede stehenden Art sind insbesondere für Katastropheneinsätze vorgesehen. Bei derartigen Einsätzen ist man bestrebt, in möglichst kurzer Zeit am Katastrophenort für die Retter die notwendigen Voraussetzungen einer Rettung zu schaffen. Hier haben sich Notfallgeräte mit aufblasbarem Schlauchgerüst sehr bewährt. Sie haben den Vorzug, dass sie an beliebigem Ort aufgebaut werden können, sie sind rasch verfügbar. So kann beispielsweise ein Rettungszelt in 3 Minuten errichtet werden, ein Sprungkissen mit Rettungshöhe 16 m in ca. 30 Sekunden. Zuvor, im verpackten Zustand, nimmt es nur einen Bruchteil des Raums ein, den es im aufgeblasenen Zustand hat.

Bei einem Rettungseinsatz werden die pneumatischen Notfallgeräte in der Regel von Fachleuten, insbesondere Feuerwehrpersonal, errichtet und dann anderen Rettern, beispielsweise Ärzten, Einsatzleitung oder dergleichen übergeben. Letztere sind die Nutzer, kennen sich aber mit dem konkreten Notfallgerät in der Regel nicht aus. Es gehört im Allgemeinen nicht zu ihren Aufgaben, darauf zu achten, dass das Notfallgerät ordnungsgemäß in Funktion ist. Bei Rettungseinsätzen müssen Notfallgeräte häufig über eine gewisse Zeit, beispielsweise Tage, aufgebaut bleiben, bis ihr Schlauchgerüst wieder entlüftet und sie wieder verpackt werden können. Dies gilt insbesondere für Rettungszelte und Notfallwannen.

Das Schlauchgerüst ist ähnlich einem Fachwerk aus Röhren aufgebaut, die miteinander verbunden sind und deren Innenräume kommunizieren. In der Regel sind alle Innenräume miteinander verbunden, dies ist vorteilhaft. Für die Statik des Notfallgerätes ist ein ausreichender Luftdruck im Schlauchgerüst notwendig. Sinkt der Luftdruck im Schlauchgerüst ab, was häufig auch langsam geschehen kann, kann es zu Problemen mit der Stabilität des gesamten Gerätes kommen. So können beispielsweise in einer Notfallwanne aufgefangene, gefährliche Flüssigkeiten austreten, das Dach eines Rettungszeltes kann einknicken. Die Erfindung sieht es als erforderlich an, dass eine Warnung ausreichend frühzeitig abgegeben wird, aus der ersichtlich ist, dass aufgrund absinkenden Luftdrucks das Schlauchgerüst labil werden wird, insbesondere nachgefüllt werden muss. Diese Warnung muss so sein, dass sie einerseits ausreichend früh kommt, bevor die Stabilität nachlässt, und andererseits von den aktuellen Nutzern des Notfallgeräts unmittelbar verstanden wird, so dass diese Fachpersonal zu Hilfe rufen können, das mit Hilfe einer Druckluftquelle das Schlauchgerüst wieder auf den notwendigen Innendruck bringen kann. Solange der Innendruck im Schlauchgerüst im vorgesehenen Druckbereich liegt, ist eine Anzeige im Grunde nicht nötig, kann aber vorteilhaft sein. Nötig ist sie, wenn der Luftdruck unterhalb des vorgesehenen Druckbereichs liegt. Dann ist eine Warnung erforderlich.

Dabei geht es im Wesentlichen um kleinere Undichtigkeiten. Große Undichtigkeiten werden schon während des Aufbaus des Notfallgerätes erkannt, im Allgemeinen ist das Fachpersonal dann noch anwesend. Es geht vorzugsweise um Undichtigkeiten, die sich erst nach 1 Stunde, vorzugsweise erst nach 3 Stunden so bemerkbar machen, dass es dann der Innendruck unterhalb des vorgesehenen Druckbereichs liegt und die Stabilität in Gefahr gerät. Beim Sprungkissen kommen Luftdruckverluste durch kurzzeitiges Ansprechen des Überdruckventils beim Einsprung in das Sprungkissen hinzu.

Demzufolge ist es Aufgabe der Erfindung, die vorbekannten Notfallgeräte dahingehend weiterzubilden, dass bei einem insbesondere langsamen Druckverlust eine einfach zu erkennende und zu verstehende Warnung angezeigt wird, die Nutzer des Notfallgerätes darauf hinweist, dass ein Nachfüllen von Luft notwendig ist.

Diese Aufgabe wird gelöst durch ein pneumatisches Notfallgerät mit den Merkmalen des Patentanspruchs 1.

Die Warnung wird durch die Anzeigeeinheit ausgegeben. In der Regel ist die Warnung ein flächenhafte, rotes Licht. Besonders auffällig ist die Warnung, wenn das Licht blinkt. Die Warnung kann auch nur akustisch oder zusammen mit einem akustischen Signal erfolgen. Die Warnung weist vorzugsweise eine in Worten abgefasste Botschaft, beispielsweise "Luftdruck zu gering", auf, aus der auch ein unerfahrener Nutzer unmittelbar die Bedeutung des Signals erkennt.

Die Erfindung hat den Vorteil, dass das Schlauchgerüst nicht ständig mit einer Druckluftquelle verbunden sein muss. Eine Druckluftquelle muss nur im Notfall zum Schlauchgerüst gebracht werden, das Nachfüllen benötigt in der Regel nur einige Minuten, die Druckluftquelle kann dann wieder entfernt und für andere Einsätze bereitgehalten werden. Es wird also nicht für jedes pneumatische Notfallgerät eine eigene Druckluftquelle benötigt. Als Druckluftquelle kommen Druckgasflaschen infrage, sie sind häufig bereits im verpackten Notfallgerät enthalten, dies gilt beispielsweise für Sprungkissen. Als Druckluftquelle kommen auch manuelle oder insbesondere motorische Verdichter infrage. Sie haben den Vorteil, dass bei ihnen die zur Verfügung stehende Menge an Druckluft nicht limitiert ist.

Vorteilhafterweise ist die Nachweiseinrichtung räumlich getrennt von einem zum Füllen des Schlauchgerüsts vorgesehenen Zugang in den Innenraum des Schlauchgerüsts, beispielsweise einem Ventil oder einem entsprechenden Lufteinlass.

Die Nachweiseinrichtung, insbesondere ihre Anzeigeeinheit, ist so am Schlauchgerüst angeordnet, dass die Anzeigeeinheit gut sichtbar für einen Nutzer des Schlauchgerüsts ist. Hierzu wird die Anzeigeeinheit bevorzugt in einer gewissen Höhe über dem Boden, möglichst in Höhe der Augen eines Nutzers, angeordnet, sofern dies möglich ist. Sie ist vorzugsweise an einem senkrecht verlaufenden Rohr des Schlauchgerüsts befestigt. Sie ist nicht von der Plane überdeckt und soll auch bei Bewegung der Plane immer außerhalb der Plane bleiben. Gegebenenfalls hat die Plane eine entsprechende Aussparung bzw. ein Fenster. Bei einem Rettungszelt ist die Anzeigeeinheit bevorzugt dem Innenraum des Rettungszeltes zugewandt. Bei einem Sprungkissen befindet sie sich vorzugsweise im Bereich einer Seitenfläche und ist nach außen gerichtet. Die Anzeigeeinheit kann auch mit der Plane und nicht mit dem Schlauchgerüst mechanisch verbunden sein. Auch in diesem Fall ist der restliche Teil der Nachweiseinrichtung am Schlauchgerüst angeordnet.

Es ist weiterhin Aufgabe der Erfindung, ein Verfahren zum Überwachen des Luftdrucks in einem Schlauchgerüst eines pneumatischen Notfallgerätes anzugeben. Diese Aufgabe wird gelöst durch die Merkmale des Anspruchs 12.

Mit diesem Verfahren ist eine Überwachung des Innendrucks im Schlauchgerüst erreicht. Es wird eine Warnung ausgegeben, die Nutzer veranlassen wird, für ein Nachfüllen des Luftdrucks zu sorgen. Das Erfassen des Luftdrucks im Schritt a) kann kontinuierlich erfolgen, es genügt aber, den Luftdruck lediglich in größeren Zeitabständen, beispielsweise einmal pro Minute oder einmal alle 10 Minuten, zu erfassen. Der Luftdrucksensor erzeugt einen Messwert, der vorzugsweise ein elektrischer Messwert ist. Ist dies nicht der Fall, wird er in einen elektrischen Messwert umgewandelt. Der elektrische Messwert wird daraufhin bewertet, ob er über oder unterhalb eines Schwellenwertes für den Innendruck im Schlauchgerüst, auch kritischer Druck genannt, liegt. Dieser Schwellenwert liegt in der Regel im Bereich der unteren Grenze des Luftdruckbereichs, für den das Schlauchgerüst ausgelegt ist. Der Luftdruckbereich wird vom Hersteller vorgegeben. Vorzugsweise liegt der Schwellenwert etwas unterhalb dieser Grenze bzw. unterhalb des unteren Betriebsdrucks, den der Hersteller angibt, beispielsweise 10 % darunter, eventuell 30 % darunter. Ist der Wert unterschritten, wird eine Warnung ausgegeben. Hierfür wird ein elektrischer Befehl erzeugt, der ein Spannungssignal oder ein digitales Signal sein kann, und der die Warnung auslöst.

Vorzugsweise werden nacheinander im Laufe der Zeit erfasste elektrische Messwerte in einem Speicher abgespeichert. Sie können später ausgelesen werden. Sie können auch dafür herangezogen werden, einen zeitlichen Verlauf des Luftdrucks zu ermitteln. Auf diese Weise kann eine Voraussage darüber getroffen werden, wann der Schwellenwert erreicht werden wird. Es kann eine Anzeige erfolgen, dass der Schwellenwert in einer gewissen Zeit, beispielsweise 1 Stunde, erreicht werden wird und der Nutzer entsprechende Vorkehrungen treffen soll, damit spätestens dann ein Nachfüllen des Drucks erfolgen kann.

Vorzugsweise ist der Luftdrucksensor innerhalb einer Röhre des Schlauchgerüsts oder in einer Außenwand einer Röhre des Schlauchgerüsts oder an einer Außenwand einer Röhre des Schlauchgerüsts angeordnet. Im ersten Fall befindet sich der Sensor im Innenraum der Röhre, dann ist nur seine Verbindungsleitung, die vorzugsweise eine elektrische Verbindungsleitung ist, durch die Wand der Röhre geführt. Im zweiten Fall ist der Sensor selbst in die Wand eingefügt. In beiden Fällen kann unmittelbar der Luftdruck erfasst werden. Es ist aber auch möglich, den Luftdruck indirekt zu erfassen, zum Beispiel über die Dehnung des Materials, dass die Röhre bildet. In diesem Fall kann beispielsweise ein Dehnungssensor auf der Außenwand einer Röhre befestigt werden und über ihn der Luftdruck erfasst werden.

Die Anzeigeeinheit muss nicht mit dem Schlauchgerüst oder der Plane verbunden sein, eine solche Verbindung ist jedoch vorteilhaft. Vorteilhaft ist es, die Anzeigeeinheit oder die Nachweiseinrichtung fest mit einer Röhre des Schlauchgerüsts zu verbinden.

In bevorzugter Weiterbildung weist die Anzeigeeinheit ein Display bzw. Anzeigefeld auf, das zumindest in einer Farbe, vorzugsweise in roter Farbe leuchtet. Dies wird für die Warnung verwendet. Vorzugsweise kann es auch in mindestens einer weiteren Farbe leuchten, z.B. alternativ auch in grüner Farbe leuchten. Dies kann dafür verwendet werden, ein Signal auszugeben, dass den Normalzustand anzeigt. In diesem Fall muss ein Nutzer nichts unternehmen.

Vorzugsweise hat das optische Signal Buchstaben und/oder enthält eine akustische Warnung nicht nur einen Warnton, sondern eine sachliche Ansage. Auf diese Weise kann dem Nutzer eine Wortbotschaft mitgeteilt werden.

Es kann vorkommen, dass ein Überdruck im Schlauchgerüst auftritt. Dies kann beispielsweise durch Sonneneinstrahlung oder Einsprünge in ein Sprungkissen bewirkt sein. Das Schlauchgerüst ist mit einem Überdruckventil ausgestattet, das dann selbstständig Druck ablässt, wenn ein oberer, zulässiger Druckwert überschritten ist.

Ausführungsbeispiele der Erfindung, die nicht einschränkend zu verstehen sind, werden im Folgenden unter Bezugnahme auf die Zeichnung näher erläutert und beschrieben. Sie dienen dem besseren Verständnis der Erfindung. In der Zeichnung zeigen
- Figur 1: eine perspektivische Darstellung eines Teilstücks eines pneumatischen Notfallgeräts in Form eines Rettungszeites, teilweise schnittbildlich,
- Figur 2: eine perspektivische Darstellung eines Eckbereichs eines Sprungkissens, teilweise schnittbildlich, und
- Figur 3: eine schematische Schaltungsanordnung für insbesondere die Nachweiseinrichtung.

Figur 1 zeigt ein Schlauchgerüst 20, von dem hier nur eine vertikale Röhre 22 und eine horizontale Röhre 24 gezeigt sind. Die beiden Röhren 22, 24 sind mechanisch miteinander verbunden und haben einen gemeinsamen Innenraum 26. Dieser ist nach dem Stand der Technik über einen Zugang, der hier nicht dargestellt ist, zugänglich, sodass Luft in den Innenraum 26 eingefüllt werden kann und aus ihm herausgelassen werden kann. Die Röhren 20, 24 sind nach dem Stand der Technik aus gummiertem, ursprünglich als flache Bahn vorliegendem Material gefertigt. Das Material ist verklebt und in der Regel vulkanisiert.

In aus dem Stand der Technik bekannter Weise trägt das Schlauchgerüst 20 eine Plane 28. Für das Ausführungsbeispiel nach Figur 1, das sich auf ein Rettungszelt bezieht, ist die Plane 28 außerhalb des Schlauchgerüst 20. Damit befindet sich ein Innenbereich 30 des Rettungszelts auf der rechten Seite der Figur 1.

Anhand der Figur 1 kann auch die Ausbildung einer Notfallwanne erläutert werden. In diesem Fall befindet sich das Schlauchgerüst 20 außen und ist die Plane 28 innen, diese bildet eine Wanne bzw. einen Belag, der vom äußeren Schlauchgerüst 20 gestützt wird.

Bei dem in Figur 1 gezeigten Teilstück eines Rettungszeltes ist an der vertikalen Röhre 22 in einer Höhe oberhalb der vertikalen Röhre 22, die ungefähr der Augenhöhe eines Menschen entspricht, eine Nachweiseinrichtung 32 befestigt. Sie ist frontal dem Innenbereich 30 zugewandt. Sie ist im Wesentlichen parallel zur Plane 28 ausgerichtet. Sie besteht aus einer Anzeigeeinheit 34 und einem von dieser verdeckten und daher eigentlich nicht sichtbaren und deshalb gestrichelt dargestellten Luftdrucksensor 36. Beide sind fest miteinander verbunden und ebenfalls fest an der Röhre 22 gehalten. Die vertikale Röhre 22 befindet sich zwischen der Nachweiseinrichtung 32 und der Plane 28. Letztere verdeckt die Nachweiseinrichtung 32 nicht.

Das in Figur 2 dargestellte Sprungkissen hat eine Auffangfläche 38, die von der Plane 28 ausgebildet ist. Die Plane 28 bildet weiterhin vier Seitenflächen aus. Der Innenbereich 30 wird nicht genutzt. Die Nachweiseinrichtung 32 ist an einer der Seitenflächen der Plane 28 angeordnet, sie befindet sich in unmittelbarer Nähe einer vertikalen Röhre 22. Bei praktischen Erprobungen hatte sich als vorteilhaft herausgestellt, den Luftdrucksensor 36 möglichst weit weg von der Auffangfläche 38 anzuordnen, insbesondere in unteren horizontalen Röhre 24 anzuordnen, wie z.B. der in Figur 2 sichtbaren, bodennahen unteren Röhre 24. Beim Aufprall einer Person auf die Fangfläche 38 steigt der Druck in den in Nähe der auf Fangfläche 38 befindlichen Röhren 22, 24 abrupt an, dies kann zu einer Beeinträchtigung des Luftdrucksensors 36 führen. Die Anzeigeeinheit 34 kann in der Nähe des so angeordneten Luftdrucksensors 36, oder aber auch in größerer Höhe angeordnet werden.

Figur 3 zeigt ein schematisches Bild der Anzeigeeinheit 34. In dieser Darstellung ist der Luftdrucksensor 36 in einer Wand 40 einer Röhre des Schlauchgerüsts 20 angeordnet. Diese Wand 40 gehörten nicht zur Anzeigeeinheit 34. In einer Alternative befindet sich der Luftdrucksensor 36 innerhalb der Röhre und ist nur seine elektrische Verbindungsleitung 42 durch die Wand 40 hindurchgeführt. Oder es ist ein Dehnungsmeßstreifen auf die Oberfläche der Röhre geklebt und wird über dessen Signal der Luftdruck ermittelt.

Die Anzeigeeinheit 34 hat einen Komparator COM 44, an ihm liegt eingangsseitig der vom Luftdrucksensor 36 gelieferte elektrische Messwert für den Druck im Innenraum 26 an. Der Komparator 44 bewertet den elektrischen Messwert. Im Komparator 44 wird der Pegel des Messwertes mit einem vorgegebenen, einstellbaren Referenzwert verglichen. Dieser entspricht einem unteren Luftdruckwert, bei dem das Schlauchgerüst 20 bereits labil wird oder droht, labil zu werden. Dieser untere Luftdruckwert wird vom Hersteller vorgegeben. Solange der elektrische Messwert für den Druck oberhalb des Referenzwertes ist, bleibt der Ausgang des Komparators 44 passiv. Eine Steuerung CON 46, die eingangsseitig mit dem Ausgang des Komparators 44 verbunden ist und die Anzeigeeinheit 34 steuert, wird nicht aktiv. Es erfolgt keine Anzeige im Display DIS 48, das mit dem Ausgang der Steuerung 46 verbunden ist. Es wird auch kein akustisches Signal über einen Lautsprecher 50 ausgegeben, der ebenfalls mit dem Ausgang der Steuerung 46 verbunden ist.

In einer Alternative kann ein auch in diesem Zustand, der dem Normalfall entspricht, eine Anzeige erfolgen, vorzugsweise nicht akustisch, sondern nur über das Display 48. Dieses kann zum Beispiel grün leuchten, insbesondere dauerhaft.

Das Display 48 ist vorzugsweise mit Leuchtdioden ausgerüstet, die in einer Fläche angeordnet sind. Durch Ansteuern einzelner Dioden kann ein Schriftbild erzeugt werden. Die Dioden haben drei Leuchtfarben RGB, die sie einzelnen separat angesteuert werden können, oder es sind pro Pixel drei einzelne Dioden rot, gelb und blau vorgesehen, auch diese können einzeln angesteuert werden.

Wenn der elektrische Messwert für den Druck unterhalb des Referenzwertes ist, wird vom Komparator 44 ein elektrischer Befehl an die Steuerung 46 gegeben, der diese veranlasst, dass das Display 48 rot leuchtet. In einer Alternative blinkt es zusätzlich. Es kann auch ein Schriftbild ausgegeben werden, beispielsweise "Druck kritisch" oder "Druckluft nachfüllen". Es kann ein akustisches Signal über den Lautsprecher 50 ausgegeben werden. Hierbei kann es sich auch um ein Sprachsignal handeln, beispielsweise um die im Display 48 angezeigte Nachricht.

Es ist möglich, dass ein zweiter, tieferer Referenzwert festgelegt wird, der einem Druck im Schlauchgerüst 20 entspricht, bei dem die Stabilität des Schlauchgerüsts 20 bereits kritisch und es dringend notwendig ist, in kurzer Zeit Luft nachzufüllen. Hierfür kann ein entsprechendes optisches Signal und auch ein entsprechendes akustisches Signal zugeordnet sein.

Es ist auch möglich, die einzelnen elektrischen Messwerte jeweils mit der zugehörigen Zeit in einem Speicher der Steuerung 46 abzuspeichern und aus den abgespeicherten Messwerten zu ermitteln, ob eine zeitliche Abhängigkeit vorliegt. Bei einem beispielsweise sehr kleinen Leck wird der Druck sehr langsam abfallen. Dies erkennt man, wenn über einen längeren Zeitraum die Messwerte verfolgt werden.

Derartige Schaltungen sind Stand der Technik können hier für das Notfallgerät eingesetzt werden.

Es können auch bereits im Einsatz befindliche Notfallgeräte nachgerüstet werden. Alle derartigen Notfallgeräte haben eine Entlüftung. In dieser Entlüftung kann eine Nachweiseinrichtung 32, insbesondere aber ein Luftdrucksensor 36 einer derartigen Nachweiseinrichtung 32, angeordnet werden. Die Notfallgeräte der Anmelderin haben ein Innengewinde, an diesem kann die Befestigung erfolgen.

Das pneumatisches Notfallgerät in Form eines Sprungkissens, Rettungszeltes oder einer Notfallwanne besteht aus einem Schlauchgerüst 20, das miteinander verbundene, aufblasbare Röhren 22, 24 aufweist, einer von diesem Schlauchgerüst 20 getragenen Plane 28, und einer Nachweiseinrichtung 32 für den Luftdruck, welche einen mit dem Innenbereich 26 des Schlauchgerüsts 20 verbundenen Luftdrucksensor 36 und eine mit diesem verbundene optische und/oder akustische Anzeigeeinheit 34 aufweist, die an einem nicht von der Plane 28 überdeckten und einem Nutzer zugewandten Teilbereich des Notfallgerätes angeordnet ist, insbesondere mit dem Schlauchgerüst 20 fest verbunden ist.

Begriffe wie im Wesentlichen, vorzugsweise und dergleichen sowie möglicherweise als ungenau zu verstehende Angaben sind so zu verstehen, dass eine Abweichung um plusminus 5 %, vorzugsweise plusminus 2 % und insbesondere plus minus ein Prozent vom Normalwert möglich ist.

In den unterschiedlichen Figuren sind hinsichtlich ihrer Funktion gleichwertige Teile stets mit denselben Bezugszeichen versehen, sodass diese in der Regel auch nur einmal beschrieben werden.

### Bezugszeichenliste

- 20: Schlauchgerüst
- 22: vertikale Röhre
- 24: horizontale Röhre
- 26: Innenraum von 20
- 28: Plane
- 30: Innenbereich
- 32: Nachweiseinrichtung
- 34: Anzeigeeinheit
- 36: Luftdrucksensor
- 38: Auffangfläche
- 40: Wand
- 42: Verbindungsleitung
- 44: Komparator COM
- 46: Steuerung CON
- 48: Display
- 50: Lautsprecher

## Patentansprüche

1. Pneumatisches Notfallgerät in Form eines Sprungkissens, Rettungszeltes oder einer Notfallwanne und bestehend aus a) einem Schlauchgerüst (20), das miteinander verbundene, aufblasbare Röhren (22, 24) aufweist, b) einer von diesem Schlauchgerüst (20) getragenen Plane (28), und c) einer Nachweiseinrichtung (32) für den Luftdruck, welche einen mit dem Innenbereich (26) des Schlauchgerüsts (20) verbundenen Luftdrucksensor (36) und eine mit diesem verbundene optische und/oder akustische, zur Ausgabe einer Warnung bei Absinken des Luftdrucks eingerichteten Anzeigeeinheit (34) aufweist, die an einem nicht von der Plane (28) überdeckten und einem Nutzer zugewandten Teilbereich des Notfallgerätes angeordnet ist, insbesondere mit dem Schlauchgerüst (20) fest verbunden ist, wobei das pneumatische Notfallgerät dazu eingerichtet ist,
a) einen Luftdruckwert im Schlauchgerüst (20) durch den Luftdrucksensor (36) zu erfassen und, sofern der Luftdruckwert nicht schon als elektrischer Messwert vorliegt, den Luftdruckwert in einen elektrischen Messwert umzuwandeln
b) den elektrischen Messwert dahingehend zu bewerten, ob der elektrische Messwert über oder unter einem kritischen Druckwert liegt, und, wenn das elektrische Signal unter dem kritischen Druckwert liegt, dazu eingerichtet ist
c) einen elektrischen Befehl zu erzeugen, welcher zur Ausgabe der Warnung die Anzeigeeinheit (34) veranlasst, ein optisches und/oder akustisches Signal auszugeben.

2. Notfallgerät nach Anspruch 1, **dadurch gekennzeichnet, dass** der Luftdrucksensor (36) innerhalb einer Röhre (22) des Schlauchgerüsts (20) oder in einer Außenwand einer Röhre (22) des Schlauchgerüsts (20) oder an einer Außenwand einer Röhre (22) des Schlauchgerüsts (20) angeordnet ist.

3. Notfallgerät nach einem der vorangegangenen Ansprüche, **dadurch gekennzeichnet, dass** entweder nur die Anzeigeeinheit (34) der Nachweiseinrichtung (32) oder die Nachweiseinrichtung (32) fest mit einer Röhre (22) des Schlauchgerüsts (20) oder mit der Plane (28) verbunden ist.

4. Notfallgerät nach einem der vorangegangenen Ansprüche, **dadurch gekennzeichnet, dass** die Anzeigeeinheit (34) ausschließlich ein optisches Signal erzeugt.

5. Notfallgerät nach Anspruch 4, **dadurch gekennzeichnet, dass** die Anzeigeeinheit (34) ein Display (48) aufweist, das zumindest in roter Farbe leuchtet, vorzugsweise anstelle der roten Farbe auch in grüner Farbe leuchtet.

6. Notfallgerät nach Anspruch 4 oder 5, **dadurch gekennzeichnet, dass** das Anzeigefeld mindestens eine Fläche von 4 cm², vorzugsweise mindestens 10 cm² aufweist.

7. Notfallgerät nach einem der Ansprüche 4 bis 6, **dadurch gekennzeichnet, dass** das optische Signal Buchstaben aufweist, insbesondere eine Wortbotschaft enthält.

8. Notfallgerät nach einem der vorangegangenen Ansprüche, **dadurch gekennzeichnet, dass** der Luftdrucksensor (36) ein elektrisches Drucksignal erzeugt, und dass Luftdrucksensor (36) und Anzeigeeinheit (34), vorzugsweise ausschließlich, über eine elektrische Verbindungsleitung (42) miteinander verbunden sind, wobei die elektrische Verbindungsleitung (42) vorzugsweise flexibel ist.

9. Notfallgerät nach einem der vorangegangenen Ansprüche, **dadurch gekennzeichnet, dass** die Nachweiseinrichtung (32) ausschließlich aus dem Luftdrucksensor (36) und der Anzeigeeinheit (34) besteht.

10. Notfallgerät nach einem der vorangegangenen Ansprüche, **dadurch gekennzeichnet, dass** die Anzeigeeinheit (34) am Schlauchgerüst (20) und/oder an der Plane (28) befestigt ist.

11. Notfallgerät nach einem der vorangegangenen Ansprüche, **dadurch gekennzeichnet, dass** es als Sprungkissen ausgebildet ist, das eine Auffangfläche (38) aufweist, und dass der Luftdrucksensor (36) in möglichst großer Entfernung von der Auffangfläche (38) angeordnet ist, insbesondere in einer unteren horizontalen Röhre (24) angeordnet ist.

12. Verfahren zum Überwachen des Luftdrucks in einem pneumatischen Notfallgerät in Form eines Sprungkissens, Rettungszeltes oder einer Notfallwanne, bestehend aus a) einem Schlauchgerüst (20) das miteinander verbundene, aufblasbare Röhren (22, 24) aufweist, b) einer von diesem Schlauchgerüst (20) getragenen Plane (28), und c) einer Nachweiseinrichtung (32) für den Luftdruck, welche einen mit dem Innenbereich (30) des Schlauchgerüsts (20) verbundenen Luftdrucksensor (36) und eine mit diesem verbundene optische und/oder akustische Anzeigeeinheit (34) aufweist, die an einem nicht von der Plane (28) überdeckten und einem Nutzer zugewandten Teilbereich des Notfallgerätes angeordnet ist, insbesondere mit dem Schlauchgerüst (20) fest verbunden ist, mit den Schritten
a) Erfassen eines Luftdruckwerts im Schlauchgerüst (20) durch den Luftdrucksensor (36) und, sofern der Luftdruckwert nicht schon als elektrischer Messwert vorliegt, Umwandeln des Luftdruckwerts in einen elektrischen Messwert,
b) Bewerten des elektrischen Messwertes dahingehend, ob der elektrische Messwert über oder unter einem kritischen Druckwert liegt, und, wenn das elektrische Signal unter dem kritischen Druckwert liegt,
c) Erzeugen eines elektrischen Befehls, welcher zur Ausgabe einer Warnung bei abgesunkenem Luftdruck die Anzeigeeinheit (34) veranlasst, ein optisches und/oder akustisches Signal auszugeben.

13. Verfahren nach Anspruch 12, **dadurch gekennzeichnet, dass** im Schritt a) der Luftdruck ständig oder in gewissen Zeitabständen erfasst wird.

14. Verfahren nach Anspruch 12 oder 13, **dadurch gekennzeichnet, dass** im Schritt b) das Bewerten des elektrischen Messwertes ständig oder in gewissen Zeitabständen erfolgt.

15. Verfahren nach einem der Ansprüche 12-14, **dadurch gekennzeichnet, dass** eine akustische Warnung ausgegeben wird, die eine hörbare sachliche Anweisung enthält, beispielsweise "Druckluft nachfüllen", und/oder eine optische Warnung ausgegeben wird, die eine lesbare sachliche Anweisung enthält, beispielsweise "Druckluft nachfüllen".

## Claims

1. A pneumatic emergency unit in the form of a rescue cushion, rescue tent or an emergency bath and consisting of a) a hose frame (20) which comprises interconnected inflatable tubes (22, 24), b) a tarpaulin (28) carried by this hose frame (20), and c) a detection device (32) for the air pressure, which has a compressed-air sensor (36) connected to the inner region (26) of the hose frame (20) and an optical and/or acoustic display unit (34) connected to the compressed-air sensor and configured to output a warning when the air pressure drops, which display unit is arranged on a partial region of the emergency unit which is not covered by the tarpaulin (28) and faces a user, in particular is fixedly connected to the hose frame (20), wherein the pneumatic emergency unit is configured to
a) detect an air pressure value in the hose frame (20) by means of the air pressure sensor (36) and, if the air pressure is not already available as an electrical measured value, convert the air pressure value into an electrical measured value,
b) evaluate the electrical measured value to determine whether the electrical measured value is above or below a critical pressure value and, if the electrical signal is below the critical pressure value, is configured to
c) generate an electrical command which, in order to output the warning, causes the display unit (34) to output an optical and/or acoustic signal.

2. The emergency unit according to claim 1, **characterized in that** the compressed-air sensor (36) is arranged inside a tube (22) of the hose frame (20) or in an outer wall of a tube (22) of the hose frame (20) or on an outer wall of a tube (22) of the hose frame (20).

3. The emergency unit according to one any of the preceding claims, **characterized in that** either only the display unit (34) of the detection device (32) or the detection device (32) is fixedly connected to a tube (22) of the hose frame (20) or to the tarpaulin (28).

4. The emergency unit according to any one of the preceding claims, **characterized in that** the display unit (34) exclusively generates an optical signal.

5. The emergency device according to claim 4, **characterized in that** the display unit (34) has a display (48) which lights up at least in red, preferably also lights up in green instead of red.

6. The emergency unit according to claim 4 or 5, **characterized in that** the display field has an area of at least 4 cm², preferably at least 10 cm².

7. The emergency unit according to any one of claims 4 to 6, **characterized in that** the optical signal includes letters, in particular contains a word message.

8. The emergency unit according to any one of the preceding claims, **characterized in that** the pressure sensor (36) generates an electrical pressure signal, and **in that** the pressure sensor (36) and the display unit (34) are connected to each other, preferably exclusively, via an electrical connecting line (42), the electrical connecting line (42) preferably being flexible.

9. The emergency unit according to any one of the preceding claims, **characterized in that** the detection device (32) consists exclusively of the pressure sensor (36) and the display unit (34).

10. The emergency unit according to any one of the preceding claims, **characterized in that** the display unit (34) is secured to the hose frame (20) and/or to the tarpaulin (28) .

11. The emergency unit according to any one of the preceding claims, **characterized in that** it is designed as a rescue cushion which has a landing area (38), and **in that** the compressed-air sensor (36) is arranged at the greatest possible distance from the landing area (38), in particular is arranged in a lower horizontal tube (24).

12. A method for monitoring the air pressure in a pneumatic emergency unit in the form of a rescue cushion, rescue tent or an emergency bath and consisting of a) a hose frame (20) which comprises interconnected inflatable tubes (22, 24), b) a tarpaulin (28) carried by this hose frame (20), and c) a detection device (32) for the air pressure, which has a compressed-air sensor (36) connected to the inner region (30) of the hose frame (20) and an optical and/or acoustic display unit (34) connected to the compressed-air sensor, which display unit is arranged on a partial region of the emergency unit which is not covered by the tarpaulin (28) and faces a user, in particular is fixedly connected to the hose frame (20), comprising the steps of
a) detecting an air pressure value in the hose frame (20) by means of the air pressure sensor (36) and, if the air pressure is not already available as an electrical measured value, converting the air pressure value into an electrical measured value,
b) evaluating the electrical measured value to determine whether the electrical measured value is above or below a critical pressure value and, if the electrical signal is below the critical pressure value,
c) generating an electrical command which, in order to output the warning, causes the display unit (34) to output an optical and/or acoustic signal.

13. The method according to claim 12, **characterized in that** in step a) the air pressure is detected constantly or at certain time intervals.

14. The method according to claim 12 or 13, **characterized in that** in step b) evaluating the electrical measured value is carried out constantly or at certain time intervals.

15. The method according to any one of claims 12 to 14, **characterized in that** an acoustic warning is output which contains an audible factual instruction, for example "refill compressed air", and/or an optical warning is output which contains a legible factual instruction, for example "refill compressed air".

## Revendications

1. Dispositif d'urgence pneumatique sous la forme d'un coussin gonflable, d'une tente de sauvetage ou d'une baignoire d'urgence et se composant de a) un cadre tubulaire (20), qui comporte des tubes reliés entre eux, gonflables (22, 24), b) d'une bâche (28) supportée par ce cadre tubulaire (20) et c) d'un dispositif de détection (32) pour la pression d'air, lequel comporte un capteur de pression d'air (36) relié à la zone intérieure (26) du cadre tubulaire (20) et une unité d'affichage (34) optique et/ou acoustique, reliée à celui-ci agencée pour éditer un avertissement lors de la baisse de la pression d'air, qui est disposée sur une partie de zone du dispositif d'urgence non recouverte par la bâche (28) et tournée vers un utilisateur, en particulier qui est reliée fermement au cadre tubulaire (20), sachant que le dispositif d'urgence pneumatique est agencé pour,
a) saisir une valeur de pression d'air dans le cadre tubulaire (20) par le capteur de pression d'air (36) et, dans la mesure où la valeur de pression d'air n'existe pas déjà en tant que valeur de mesure électrique, convertir la valeur de pression d'air en une valeur de mesure électrique,
b) évaluer dans ce sens si la valeur de mesure électrique se situe au-dessus ou en dessous d'une valeur de pression critique, et, si le signal électrique se situe en dessous de la valeur de pression critique, est agencé pour
c) générer un ordre électrique, lequel incite l'unité d'affichage (34) à émettre un signal optique et/ou acoustique à éditer l'avertissement.

2. Dispositif d'urgence selon la revendication 1, **caractérisé en ce que** le capteur de pression d'air (36) est situé à l'intérieur d'un tube (22) du cadre tubulaire (20) ou dans une paroi extérieure d'un tube (22) du cadre tubulaire (20) ou sur une paroi extérieure d'un tube (22) du cadre tubulaire (20).

3. Dispositif d'urgence selon l'une quelconque des revendications précédentes, **caractérisé en ce que** soit seulement l'unité d'affichage (34) du système de détection (32), soit le système de détection (32) est relié fermement à un tube (22) du cadre tubulaire (20) ou à la bâche (28).

4. Dispositif d'urgence selon l'une quelconque des revendications précédentes, **caractérisé en ce que** l'unité d'affichage (34) génère exclusivement un signal optique.

5. Dispositif d'urgence selon la revendication 4, **caractérisé en ce que** l'unité d'affichage (34) comporte un affichage (48), qui s'allume au moins en couleur rouge, de préférence également en couleur verte à la place de la couleur rouge.

6. Dispositif d'urgence selon la revendication 4 ou 5, **caractérisé en ce que** le champ d'affichage comporte au moins une surface de 4 cm², de préférence au moins 10 cm².

7. Dispositif d'urgence selon l'une quelconque des revendications 4 à 6, **caractérisé en ce que** le signal optique comporte des lettres, en particulier un message de mots.

8. Dispositif d'urgence selon l'une quelconque des revendications précédentes, **caractérisé en ce que** le capteur de pression d'air (36) génère un signal de pression électrique et **en ce que** le capteur de pression d'air (36) et l'unité d'affichage (34) sont reliés l'un à l'autre de préférence exclusivement par un câble de liaison électrique (42), sachant que le câble de liaison électrique (42) est de préférence souple.

9. Dispositif d'urgence selon l'une quelconque des revendications précédentes, **caractérisé en ce que** le dispositif de détection (32) est exclusivement composé du capteur de pression d'air (36) et de l'unité d'affichage (34).

10. Dispositif d'urgence selon l'une quelconque des revendications précédentes, **caractérisé en ce que** l'unité d'affichage (34) est fixée au cadre tubulaire (20) et/ou à la bâche (28).

11. Dispositif d'urgence selon l'une quelconque des revendications précédentes, **caractérisé en ce qu'**il est constitué sous la forme d'un coussin gonflable, qui comporte une surface de réception (38) et **en ce que** le capteur de pression d'air (36) est disposé le plus éloigné possible de la surface de réception (38), en particulier dans un tube horizontal inférieur (24).

12. Procédé de surveillance de la pression d'air dans un dispositif d'urgence pneumatique sous la forme d'un coussin gonflable, d'une tente de sauvetage ou d'une baignoire d'urgence, composé a) d'un cadre tubulaire (20), qui comporte des tubes reliés entre eux, gonflables (22, 24), b) d'une bâche (28) supportée par ce cadre tubulaire (20), et c) d'un dispositif de détection (32) pour la pression d'air, lequel comporte un capteur de pression d'air (36) relié à la zone intérieur (30) du cadre tubulaire (20) et une unité d'affichage (34) optique et/ou acoustique, reliée à celui-ci, qui est disposée sur une partie de zone du dispositif d'urgence non recouverte par la bâche (28) et tournée vers un utilisateur, en particulier qui est reliée fermement au cadre tubulaire (20), avec les étapes de :
a) saisie d'une valeur de pression d'air dans le cadre tubulaire (20) par le capteur de pression d'air (36) et dans la mesure où la valeur de pression d'air n'existe pas déjà en tant que valeur de mesure électrique, convertir la valeur de pression d'air en une valeur de mesure électrique,
b) évaluation de la valeur de mesure électrique, si la valeur de mesure électrique se situe au-dessus ou en dessous d'une valeur de pression critique, et, si le signal électrique se situe en dessous de la valeur de pression critique,
c) génération d'un ordre électrique, lequel incite l'unité d'affichage (34) à émettre un signal optique et/ou acoustique à éditer un avertissement.

13. Procédé selon la revendication 12, **caractérisé en ce que** l'air comprimé est saisi dans l'étape a) en continu ou à certains intervalles de temps.

14. Procédé selon la revendication 12 ou 13, **caractérisé en ce que** l'évaluation de la valeur de mesure électrique a lieu dans l'étape b) en continu ou à certains intervalles de temps.

15. Procédé selon l'une quelconque des revendications 12-14, **caractérisé en ce qu'**un avertissement acoustique est émis, qui contient une instruction objective audible, par exemple « Refaire le plein d'air comprimé », et/ou un avertissement optique est émis, qui contient une instruction objective lisible, par exemple « Refaire le plein d'air comprimé ».
